# FASCICULE DE BREVET EUROPEEN

(11) **EP 3 715 101 B1**
(45) Date de publication et mention de la délivrance du brevet: **19.07.2023**
(21) Numéro de dépôt: 20158001.6
(22) Date de dépôt: 18.02.2020
(51) Int. Cl.: B31B 70/81

(54) **PROCÉDÉ DE FABRICATION D'UNE PLURALITÉ DE SACS D'EMBALLAGE À OUVERTURES PARTIELLES ET SELON UNE TECHNIQUE TRANSVERSALE**
HERSTELLUNGSVERFAHREN EINER VIELZAHL VON VERPACKUNGSBEUTELN MIT PARTIELLEN ÖFFNUNGEN UND GEMÄSS EINER TRANSVERSALEN TECHNIK
METHOD FOR MANUFACTURING A PLURALITY OF PACKAGING BAGS WITH PARTIAL OPENINGS AND ACCORDING TO A TRANSVERSE TECHNIQUE

(30) Priorité: 28.03.2019 FR 1903219
(43) Date de publication de la demande: 30.09.2020
(73) Titulaire: Coveris Flexibles France, 43290 Montfaucon en Velay (FR)
(72) Inventeur: VALETTE, Eric, 43120 Monistrol sur Loire (FR)
(74) Mandataire: Cabinet Laurent & Charras

(56) Documents cités:
- EP-A1- 3 020 545
- EP-A1- 3 246 266

## Description

### DOMAINE TECHNIQUE

L'invention se rattache au secteur technique des sacs d'emballage en matière plastique, tels que par exemple des sacs pour l'emballage de produits alimentaires.

Plus particulièrement l'invention trouve une application avantageuse dans le domaine des sacs en matière plastique flexible, notamment obtenus à partir d'une bande d'un film d'épaisseur inférieure à 200 µm, environ.

Ce type de sacs comprend au moins, et d'une manière parfaitement connue, une paroi avant et une paroi arrière dont les bords latéraux sont reliés par des soufflets, un fond, et une ouverture partielle de remplissage.

L'invention concerne plus particulièrement un procédé de fabrication d'une pluralité de ce type de sac, selon une technique dite transversale.

### ART ANTÉRIEUR

Il est connu de l'art antérieur un procédé de fabrication d'une pluralité de sacs d'emballage selon une technique dite transversale. Selon cette technique, le procédé comprend au moins des étapes consistant, à partir d'une bande de film plastique déroulée en continu, à :
- plier la bande dans sa longueur pour définir une paroi avant repliée sur une paroi arrière ;
- insérer transversalement à intervalles réguliers correspondants aux largeurs des sacs, et entre les parois avant et arrière de la bande, des pliages de films définissant chacun deux soufflets repliés en regard l'un de l'autre et reliés entre eux par un bord longitudinal ;
- souder et découper transversalement la bande entre les deux soufflets de chaque pliage pour former les sacs.

Lors de la fabrication de ce type de sac, selon la technique transversale, il est connu de fixer des brins de moyens d'accouplement complémentaire sur les parois avant et arrière de la bande pour permettre aux sacs d'être ouverts et refermés à volonté.

Selon une première technique, ces moyens d'accouplement sont positionnés au-dessus de soufflets, et n'empiètent pas sur les soufflets qui sont moins hauts que les parois avant et arrière des sacs.

Il n'est donc pas possible avec ce type de sac d'ouvrir et fermer le sac et l'un des soufflets pour former une sorte de bec verseur.

Selon une autre technique, notamment illustrée par le document EP3020545, des premiers brins de moyens d'accouplement complémentaire sont fixés de manière continue sur toute la longueur de la bande, et des seconds brins de moyens d'accouplement complémentaire sur toute la largeur des deux soufflets de chaque pliage.

Cette technique donne entière satisfaction dans le cas d'un sac à ouverture totale, mais semble inappropriée dans le cas d'un sac à ouverture partielle.

Le document EP3020545 décrit notamment un procédé de fabrication d'une pluralité de sacs d'emballage comprenant chacun, une paroi avant et une paroi arrière dont les bords latéraux sont reliés par des soufflets, un fond, et une ouverture de remplissage, le procédé étant réalisé selon une technique dite transversale comprenant des étapes consistant, à partir d'au moins une bande de film en matière plastique déroulée en continue, à :
- étape D : insérer transversalement à intervalles réguliers correspondants aux largeurs des sacs, et entre les parois avant et arrière de la bande, des pliages de film définissant chacun deux soufflets repliés en regard l'un de l'autre et reliés entre eux par un bord longitudinal ;
- étape E : souder et découper transversalement la bande entre les deux soufflets de chaque pliage pour former les sacs d'emballage ;
- étape F : souder les ouvertures de chaque sac; dans lequel procédé, avant l'étape D, le procédé comprend des étapes consistant à :
- étape B : fixer sur chacune des parois avant et arrière de la bande et à proximité d'un bord longitudinal de la bande, un premier brin de moyens d'accouplement complémentaire de type hermaphrodite, les premiers brins étant destinés à être en regard l'un de l'autre lorsque la bande est pliée et sont fixés longitudinalement;
- étape C : fixer sur des soufflets de chaque pliage un second brin de moyens d'accouplement complémentaire de type hermaphrodite, le second brin étant positionné pour pouvoir, avant l'étape E, être mis en regard avec les premiers brins.

Ce document ne résout pas le problème de fournir un procédé de fabrication d'une pluralité de sacs d'emballage à ouverture partielle formant un bec verseur.

### EXPOSE DE L'INVENTION

L'un des buts de l'invention est donc de remédier aux problèmes précités en fournissant un procédé de fabrication d'une pluralité de sacs d'emballage à ouvertures partielles selon une technique dite transversale, permettant d'obtenir des sacs équipés, au niveau de leur ouverture partielle, de moyens d'accouplement complémentaire, permettant de former un bac verseur.

L'invention vise à fournir un tel procédé de fabrication dans lequel les moyens d'accouplement complémentaire sont intégrés aux sacs, en continu, et pendant l'opération de fabrication des sacs.

Pour résoudre les problèmes précités, il a été conçu et mis au point un procédé de fabrication d'une pluralité de sacs d'emballage comprenant chacun, une paroi avant et une paroi arrière dont les bords latéraux sont reliés par des soufflets, un fond, et une ouverture partielle de remplissage.

Le procédé est conforme à celui de l'état de la technique en ce qu'il est réalisé selon une technique dite transversale comprenant au moins des étapes consistant, à partir d'au moins une bande de film en matière plastique déroulée en continu, à :
- étape A : plier la bande dans sa largeur pour définir une paroi avant repliée sur une paroi arrière ;
- étape D : insérer transversalement à intervalles réguliers correspondants aux largeurs des sacs, et entre les parois avant et arrière de la bande, des pliages de films définissant chacun deux soufflets repliés en regard l'un de l'autre et reliés entre eux par un bord longitudinal ;
- étape E : souder et découper transversalement la bande entre les deux soufflets de chaque pliage pour former les sacs d'emballage ;
- étape F : souder l'ouverture de remplissage et réaliser au niveau de l'un des soufflets au moins une ligne de fragilisation transversale adaptée pour donner accès à une ouverture partielle du sac après rupture de la ligne de fragilisation.

Selon l'invention et selon une première technique, le procédé est remarquable en ce que, avant l'étape D, le procédé comprend des étapes consistant à :
- étape B : fixer sur chacune des parois avant et arrière de la bande et à proximité d'un bord longitudinal de la bande, un premier brin de moyens d'accouplement complémentaire de type hermaphrodite, les premiers brins étant destinés à être en regard l'un de l'autre lorsque la bande est pliée et sont fixés longitudinalement et de manière discontinue à intervalles réguliers le long de la bande à partir de chacune des lignes transversales destinées à devenir le bord latéral d'un sac, chaque premier brin présente une longueur correspondant à la dimension de l'ouverture partielle et au moins à la moitié de la largeur d'un soufflet ;
- étape C : fixer sur toute la largeur d'un seul soufflet de chaque pliage un second brin de moyens d'accouplement complémentaire de type hermaphrodite, le second brin étant positionné pour pouvoir, avant l'étape E, être mis en regard avec les premiers brins.

De ce qui précède, le procédé selon l'invention permet d'intégrer, directement pendant la fabrication des sacs à ouvertures partielles, des premiers brins sur les parois avant et arrière de la bande, notamment destinées à devenir les parois avant et arrière des sacs, ainsi que, en correspondance, un second brin de moyen d'accouplement complémentaire au niveau d'un soufflet du sac. Ainsi, le procédé selon l'invention permet d'obtenir un sac équipé au niveau d'un soufflet de moyens d'accouplement complémentaire permettant d'ouvrir et de refermer, à volonté, le sac au niveau du soufflet et selon une ouverture partielle, pour former un bec verseur.

Selon une deuxième technique alternative issue du même concept inventif général, à savoir la fixation des premiers brins de manière discontinue, et pour obtenir les mêmes sac d'emballage à ouvertures partielles, l'invention concerne aussi un procédé identique, mais dans lequel, avant l'étape D, le procédé comprend des étapes consistant à :
- étape B : fixer sur chacune des parois avant et arrière de la bande et à proximité d'un bord longitudinal de la bande, un premier brin de moyens d'accouplement complémentaire de type hermaphrodite, les premiers brins étant destinés à être en regard l'un de l'autre lorsque la bande est pliée et sont fixés longitudinalement et de manière discontinue à intervalles réguliers le long de la bande de manière symétrique de part et d'autre de lignes transversales destinées à devenir chacune le bord latéral d'un sac, et de manière alternée une ligne sur deux, chaque premier brin présente une longueur correspondant à deux fois la dimension de l'ouverture partielle et au moins à la largeur d'un soufflet ;
- étape C : fixer sur toute la largeur des deux soufflets d'un pliage sur deux un second brin de moyens d'accouplement complémentaire de type hermaphrodite, le second brin étant positionné pour pouvoir, avant l'étape E, être mis en regard avec les premiers brins.

De cette manière, les sacs sont conçus de manière alternée, c'est à dire que le soufflet équipé des moyens d'accouplement complémentaire change d'un sac à un sac suivant.

De préférence, le procédé comprend une étape supplémentaire consistant à fragiliser transversalement les premiers brins et les seconds brins au niveau de zones destinées à être pliées.

Cette étape de fragilisation peut être effectuée de toute manière appropriée, et par exemple par enlèvement de la matière constituant les premiers brins et les seconds brins, ou par la réalisation d'une ligne de soudure ou de prédécoupe sur les premiers brins et seconds brins.

Cette étape de fragilisation transversale des premiers brins et seconds brins permet de faciliter le pliage de la bande et des soufflets.

Selon une forme de réalisation particulière, le procédé consiste à fixer des premiers brins sont sous forme de tronçons préalablement découpés.

Selon une autre forme de réalisation particulière, le procédé consiste à dérouler des premiers brins, à les fixer, puis à les découper transversalement à la longueur désirée

### DESCRIPTION DES FIGURES

D'autres avantages et caractéristiques de l'invention ressortiront mieux de la description qui va suivre, donnée à titre d'exemple non limitatif, à partir des figures annexées dans lesquelles :
[Fig. 1] est une représentation schématique illustrant une bande de film plastique déroulée en continue ;
[Fig. 2] est une représentation schématique illustrant la bande pliée en deux dans sa longueur, et les pliages de soufflets avant insertion, la bande et les soufflets présentant des premiers et seconds brins de moyens d'accouplement complémentaire de type hermaphrodite, fixés selon une première technique ;
[Fig. 3] est une représentation schématique similaire à celle de la figure 2, les premiers et seconds brins de moyens d'accouplement complémentaire de type hermaphrodite étant fixés selon une deuxième technique ;
[Fig. 4] illustre en perspective un sac obtenu selon la première ou la deuxième technique de réalisation des figures 2 ou 3 ;
[Fig. 5] illustre en perspective un sac à ouverture partielle obtenu selon le procédé de l'invention.

### DESCRIPTION DÉTAILLÉE DE L'INVENTION

En référence aux figures 1 à 5, l'invention concerne un procédé de fabrication d'une pluralité de sacs (1) d'emballage à ouvertures partielles selon une technique dite transversale.

Les sacs (1) d'emballage obtenus par l'intermédiaire de ce type de procédé comprennent chacun, et d'une manière connue, au moins une paroi avant (2) et une paroi arrière (3) dont les bords latéraux sont reliés par des soufflets (4), un fond (5), et une ouverture partielle (6) de remplissage.

L'ouverture de remplissage est partielle en ce sens qu'elle ne permet pas d'ouvrir la totalité de la largeur du sac (1). En pratique, l'ouverture partielle (6) est prédécoupée, au niveau de l'un des soufflets (4) seulement du sac (1) et présente une dimension correspondant, par exemple, à la moitié de la largeur du sac (1).

En référence à la figure 1, le procédé comprend une étape A consistant à plier une bande (7) d'un film de matière plastique flexible, c'est-à-dire d'épaisseur inférieure à 200 µm. La bande (7) est pliée dans sa longueur pour définir une paroi avant (8) repliée sur une paroi arrière (9). Selon une autre forme de réalisation non illustrée, il est possible, et sans sortir du cadre de l'invention, d'utiliser deux bandes (7) et, au lieu de plier, de les positionner l'une sur l'autre pour définir une paroi avant (8) sur une paroi arrière (9). Les deux bandes (7) peuvent, dans une étape suivante, être soudées ensemble au niveau d'un bord longitudinal.

Le procédé consiste à fixer des premiers brins (10) de moyens d'accouplement complémentaire de type hermaphrodite sur les parois avant (8) et arrière (9) de la bande (7), et des seconds brins (11) de moyens d'accouplement complémentaire de type hermaphrodite sur un soufflet (4), en vue d'obtenir un sac (1) dont ledit soufflet (4) peut être ouvert et refermé, à volonté, au niveau d'une ouverture partielle (6) en formant notamment un bec verseur. Les premiers (10) et seconds (11) brins de moyens d'accouplement complémentaire de type hermaphrodite sont bien connus de l'état de la technique et ne sont pas décrits en détail.

Le procédé comprend une étape B consistant à fixer sur chacune des parois avant (8) et arrière (9) de la bande (7), et à proximité d'un bord longitudinal de la bande (7), un premier brin (10) de moyens d'accouplement complémentaire de type hermaphrodite. Dans une forme de réalisation particulière, les premiers brins (10) sont fixés au niveau du bord longitudinal libre de la bande (7) repliée, notamment destiné à être du côté de l'ouverture (6) de remplissage du sac (1). Selon une autre forme de réalisation particulière, et plus précisément lorsque le sac (1) d'emballage comprend un fond plat, le bord longitudinal de la bande (7) destiné à être du côté de l'ouverture (6) de remplissage est le bord située le long de la ligne de pliage de la bande (7). C'est donc à proximité de ce bord que sont fixés les premiers brins (10) dans cette forme de réalisation Ce bord sera ultérieurement découpé pour former l'ouverture de remplissage (6) du sac (1)

Les premiers brins (10) sont destinés à venir en regard l'un de l'autre lorsque la bande (7) est pliée.

Selon une première technique de l'invention illustrée à la figure 2, les premiers brins (10) sont fixés longitudinalement, c'est-à-dire dans le sens de la longueur de la bande (7) et de manière discontinue à intervalles réguliers le long de la bande (7) à partir de chaque ligne transversale (12), notamment fictive, destinée à devenir le bord latéral d'un sac (1). Chaque premiers brins (10) présente une longueur correspondant à la dimension de l'ouverture partielle (6) et au moins à la moitié de la largeur d'un soufflet (4).

Plusieurs techniques sont envisageables pour fixer les premiers brins (10) sur les parois avant (8) et arrière (9) de la bande (7). Par exemple, il est bien entendu possible de fixer les premiers brins (10) parallèlement sur la bande (7) illustrée à la figure 1, avant repliage. Il est également possible de fixer des jeux de premiers brins (10) accouplés entre eux, sur une paroi avant (8) ou arrière (9) de la bande (7) et, après repliage, de fixer par soudage l'un des premiers brins (10) à l'autre paroi repliée de la bande (7).

Les premiers brins (10) sont donc fixés sur les parois avant (8) et arrière (9) de la bande (7), en regard l'un de l'autre et sont destinés à être en communication avec l'intérieur des sacs (1) d'emballage. Par souci de simplification des figures 2 et 3, les premiers brins (10), même s'ils sont situés entre les deux parois avant (8) et arrière (9) de la bande (7), ne sont pas représentés en pointillés.

Toujours selon la première technique illustrée à la figure 2, le procédé comprend ensuite une étape C consistant à fixer un second brin (11) de moyens d'accouplement complémentaire de type hermaphrodite sur toute la largeur d'un seul des deux soufflets (4) définis par un pliage (13) destiné à être inséré transversalement entre les deux parois de la bande (7). En effet, afin de former les soufflets (4) des sacs (1) d'emballage, des pliages (13) de films définissant chacun deux soufflets (4) repliés en regard l'un de l'autre et reliés entre eux par un bord longitudinal, sont insérés transversalement et à intervalles réguliers correspondant aux largeurs des sacs (1) entre les parois avant (8) et arrière (9) de la bande (7), selon une étape D.

Selon l'invention, et afin de pouvoir réaliser la fonction d'ouverture/fermeture de l'un des soufflets (4) des sacs (1) pour former un bec verseur, les seconds brins (11) sont fixés sur l'un seulement des soufflets (4) de chaque pliage (13), et sont positionnés pour pouvoir être mis en regard avec les premiers brins (10) après insertion des pliages (13).

Les seconds brins (11) sont fixés sur toute la largeur d'un soufflet (4), c'est-à-dire notamment sur les deux volets repliés du soufflet, et de chaque pliage (13).

Afin de former le sac, le procédé comprend ensuite une étape E consistant à souder et découper transversalement la bande (7) entre les deux soufflets (4) de chaque pliage (13) pour former les différents sacs (1) d'emballage. Après découpe entre les deux soufflets (4) de chaque pliage (13), l'un des soufflets (4) est attaché à un sac (1), tandis que l'autre des soufflets (4) est attaché à un sac suivant.

Avant ou après l'étape E, le procédé comprend une étape, par exemple F, consistant à souder, voir références 14, les ouvertures de chaque sac (1) et à réaliser au niveau de l'un des soufflets au moins une ligne de fragilisation transversale (15) adaptée pour donner accès à une ouverture partielle (6) de remplissage après rupture de la ligne de fragilisation. Le sac (1) ainsi obtenu est illustré à la figure 5.

Les étapes A, B, C, D, E et F du procédé selon l'invention sont données dans un certain ordre, mais celles-ci peuvent être effectuées dans un ordre différent, sans sortir du cadre de la présente invention.

Par exemple, les étapes B et/ou C et/ou D peuvent être effectuées avant l'étape A.

Ainsi, chaque premier brin (10) est destiné à coopérer avec éventuellement le premier brin (10) opposé, mais surtout avec le second brin (11) d'un demi soufflet, après formation du sac (1), tel qu'illustré à la figure 4. Le sac obtenu comprend alors des moyens d'accouplement complémentaire de type hermaphrodite sur uniquement l'un de ses soufflets (4), et permet l'ouverture/fermeture du sac au niveau dudit soufflet (4), selon une ouverture partielle (6) en formant un bec verseur.

Une deuxième technique du procédé selon l'invention permet également d'obtenir le sac d'emballage illustré à la figure 4.

Selon cette technique illustrée à la figure 3, les premiers brins (10) présentent une longueur correspondant à la largeur d'un soufflet (4), et sont fixés, de manière symétrique de part et d'autre des lignes transversales (12), et de manière alternée une ligne (12) sur deux. Par ailleurs, le second brin (11) est fixé sur toute la largeur des deux soufflets (4) d'un pliage (13) sur deux. Cette forme de réalisation du procédé permet d'obtenir des sacs (1) d'emballage comprenant alternativement des moyens d'accouplement complémentaire sur un soufflet (4) puis sur un soufflet (4) opposé.

Que ce soit selon la première technique de la figure 2, ou la deuxième technique de la figure 3, et pour faciliter le pliage de la bande (7) et des soufflets (4), le procédé comprend avantageusement une étape supplémentaire consistant à fragiliser transversalement les premiers brins (10) et les seconds brins (11) au niveau de zones destinées à être pliées.

Cette étape de fragilisation peut être effectuée de toute manière appropriée, et par exemple par enlèvement de la matière constituant les premiers brins (10) et les seconds brins (11), ou par la réalisation d'une ligne de soudure ou de prédécoupe sur les premiers brins (10) et seconds brins (11).

Par ailleurs, les premiers brins (10) sont fixés de manière discontinue, et se présentent par exemple sous forme de tronçons préalablement découpés. Ces brins (10) peuvent être saisis par un manipulateur, déposés, et ensuite soudés ou par exemple collés sur les parois avant (8) et arrière (9) de la bande (7).

Selon une autre forme de réalisation particulière, le procédé consiste à dérouler les premiers brins (10), à les fixer sur la bande (7), puis à les découper transversalement à la longueur désirée. Dans cette configuration, et selon un exemple particulier, l'avance de la bande (7) est stoppée pour la mise en place d'un premier brin (10), puis synchronisée avec le déroulage du brin (10), puis stoppée pour l'opération de coupe du brin '10), puis relancé à vitesse initiale jusqu'à la fixation du brin (10) suivant.

Il ressort de ce qui précède que l'invention permet bien de fournir un procédé de fabrication d'une pluralité de sacs (1) d'emballage équipés, au niveau de leur ouverture partielle (6), de moyens accouplement complémentaire de type hermaphrodite pour pouvoir ouvrir et refermer les sacs (1), à volonté, et en formant un bec verseur.

## Revendications

1. Procédé de fabrication d'une pluralité de sacs (1) d'emballage comprenant chacun, une paroi avant (2) et une paroi arrière (3) dont les bords latéraux sont reliés par des soufflets (4), un fond (5), et une ouverture partielle (6) de remplissage, le procédé étant réalisé selon une technique dite transversale comprenant des étapes consistant, à partir d'au moins une bande (7) de film en matière plastique déroulée en continue, à :
- étape A : plier la bande (7) dans sa longueur pour définir une paroi avant (2) repliée sur une paroi arrière (3) ;
- étape D : insérer transversalement à intervalles réguliers correspondants aux largeurs des sacs (1), et entre les parois avant (8) et arrière (9) de la bande (7), des pliages (13) de film définissant chacun deux soufflets (4) repliés en regard l'un de l'autre et reliés entre eux par un bord longitudinal ;
- étape E : souder et découper transversalement la bande (7) entre les deux soufflets (4) de chaque pliage (13) pour former les sacs (1) d'emballage ;
- étape F : souder les ouvertures de chaque sac (1) et réaliser au niveau de l'un des soufflets au moins une ligne de fragilisation transversale adaptée pour donner accès à une ouverture partielle (6) de remplissage après rupture de la ligne de fragilisation ; avant l'étape D, le procédé comprend des étapes consistant à :
- étape B : fixer sur chacune des parois avant (8) et arrière (9) de la bande (7) et à proximité d'un bord longitudinal de la bande (7), un premier brin (10) de moyens d'accouplement complémentaire de type hermaphrodite, les premiers brins (10) étant destinés à être en regard l'un de l'autre lorsque la bande (7) est pliée et sont fixés longitudinalement et de manière discontinue à intervalles réguliers le long de la bande (7) à partir de chaque ligne transversale (12) destinée à devenir le bord latéral d'un sac (1), chaque premier brin (10) présente une longueur correspondant à la dimension de l'ouverture partielle (6) et au moins à la moitié de la largeur d'un soufflet (4) ;
- étape C : fixer sur toute la largeur d'un seul soufflet (4) de chaque pliage (13) un second brin (11) de moyens d'accouplement complémentaire de type hermaphrodite, le second brin (11) étant positionné pour pouvoir, avant l'étape E, être mis en regard avec les premiers brins (10).

2. Procédé de fabrication d'une pluralité de sacs (1) d'emballage comprenant chacun, une paroi avant (2) et une paroi arrière (3) dont les bords latéraux sont reliés par des soufflets (4), un fond (5), et une ouverture partielle (6) de remplissage, le procédé étant réalisé selon une technique dite transversale comprenant des étapes consistant, à partir d'une bande (7) de film en matière plastique déroulée en continue, à :
- étape A : plier la bande (7) dans sa longueur pour définir une paroi avant (2) repliée sur une paroi arrière (3) ;
- étape D : insérer transversalement à intervalles réguliers correspondants aux largeurs des sacs (1), et entre les parois avant (8) et arrière (9) de la bande (7), des pliages (13) de film définissant chacun deux soufflets (4) repliés en regard l'un de l'autre et reliés entre eux par un bord longitudinal ;
- étape E : souder et découper transversalement la bande (7) entre les deux soufflets (4) de chaque pliage (13) pour former les sacs (1) d'emballage ;
- étape F : souder les ouvertures de chaque sac (1) et réaliser au niveau de l'un des soufflets (4) au moins une ligne de fragilisation transversale (15) adaptée pour donner accès à une ouverture partielle (6) de remplissage après rupture de la ligne de fragilisation ;
avant l'étape D, le procédé comprend des étapes consistant à :
- étape B : fixer sur chacune des parois avant (8) et arrière (9) de la bande (7) et à proximité d'un bord longitudinal de la bande (7), un premier brin (10) de moyens d'accouplement complémentaire de type hermaphrodite, les premiers brins (10) étant destinés à être en regard l'un de l'autre lorsque la bande (7) est pliée et sont fixés longitudinalement et de manière discontinue à intervalles réguliers le long de la bande (7) de manière symétrique de part et d'autre de lignes transversales (12) destinées à devenir chacune le bord latéral d'un sac (1), et de manière alternée une ligne (12) sur deux, chaque premier brin (10) présente une longueur correspondant à deux fois la dimension de l'ouverture partielle (6) et au moins à la largeur d'un soufflet (4) ;
- étape C : fixer sur toute la largeur des deux soufflets (4) d'un pliage (13) sur deux un second brin (11) de moyens d'accouplement complémentaire de type hermaphrodite, le second brin (11) étant positionné pour pouvoir, avant l'étape E, être mis en regard avec les premiers brins (10).

3. Procédé selon la revendication 1 ou 2, comprenant une étape supplémentaire consistant à fragiliser transversalement les premiers brins (10) et les seconds brins (11) au niveau de zones destinées à être pliées.

4. Procédé selon la revendication 3, la fragilisation étant effectuée par enlèvement de la matière constituant les premiers brins (10) et les seconds brins (11).

5. Procédé selon la revendication 3, la fragilisation étant effectuée par la réalisation d'une ligne de soudure sur les premiers brins (10) et seconds brins (11).

6. Procédé selon la revendication 3, la fragilisation étant effectuée par la réalisation d'une ligne de prédécoupe sur les premiers brins (10) et seconds brins (11).

7. Procédé selon la revendication 1 ou 2, consistant à fixer des premiers brins (10) qui sont sous forme de tronçons préalablement découpés.

8. Procédé selon la revendication 1 ou 2, consistant à dérouler des premiers brins (10), à les fixer, puis à les découper transversalement à la longueur désirée.

## Patentansprüche

1. Verfahren zur Herstellung einer Vielzahl von Verpackungsbeuteln (1), die jeweils eine vordere Wand (2) und eine hintere Wand (3) umfassen, deren Seitenränder durch Falten (4) verbunden sind, einen Boden (5) und eine teilweise Füllöffnung (6). Das Verfahren wird gemäß einer sogenannten Quer-Technik durchgeführt und umfasst Schritte, die unter Verwendung von zumindest einem kontinuierlich abgerollten Filmstreifen (7) aus Kunststofffolie durchgeführt werden, wie folgt:
- Schritt A: Falten des Streifens (7) entlang seiner Länge, um eine gefaltete vordere Wand (2) und eine gefaltete hintere Wand (3) zu bilden.
- Schritt D: Quer einsetzen von Filmfalten (13) in regelmäßigen Abständen entsprechend der Breite der Beutel (1) zwischen den vorderen (8) und hinteren (9) Wänden des Streifens (7), wobei jede Falte (13) zwei in entgegengesetzte Richtungen gefaltete Falten (4) bildet, die durch einen Längsrand verbunden sind.
- Schritt E: Schweißen und Querschneiden des Streifens (7) zwischen den beiden Falten (4) jeder Falte (13), um die Verpackungsbeutel (1) herzustellen.
- Schritt F: Verschweißen der Öffnungen jedes Beutels (1) und Erzeugen von mindestens einer quer verlaufenden Schwächungslinie (15) an einer der Falten, die dazu geeignet ist, nach dem Brechen der Schwächungslinie Zugang zu einer teilweisen Füllöffnung (6) zu ermöglichen. Vor Schritt D umfasst das Verfahren folgende Schritte:
- Schritt B: Anbringen eines ersten Strangs (10) mit hermaphroditischen komplementären Kopplungsmitteln an jede der vorderen (8) und hinteren (9) Wände des Streifens (7) in der Nähe eines Längsrandes des Streifens (7). Die ersten Stränge (10) sind dazu bestimmt, einander gegenüber positioniert zu werden, wenn der Streifen (7) gefaltet wird, und werden in Längsrichtung und diskontinuierlich in regelmäßigen Abständen entlang des Streifens (7) ab den einzelnen Querlinien (12), die zu den Seitenkanten eines Beutels (1) werden sollen, befestigt. Jeder erste Strang (10) hat eine Länge, die der Dimension der teilweisen Öffnung (6) und mindestens der Hälfte der Breite einer Falte (4) entspricht.
- Schritt C: Anbringen eines zweiten Strangs (11) mit hermaphroditischen komplementären Kopplungsmitteln über die gesamte Breite nur einer der Falten (4) jeder Falte (13). Der zweite Strang (11) wird so positioniert, dass er vor Schritt E gegenüber den ersten Strängen (10) positioniert werden kann.

2. Verfahren zur Herstellung einer Vielzahl von Verpackungsbeuteln (1), die jeweils eine vordere Wand (2) und eine hintere Wand (3) umfassen, deren Seitenränder durch Falten (4) verbunden sind, einen Boden (5) und eine teilweise Füllöffnung (6). Das Verfahren wird gemäß einer sogenannten Quer-Technik durchgeführt und umfasst Schritte, die unter Verwendung eines kontinuierlich abgerollten Filmstreifens (7) aus Kunststofffolie durchgeführt werden, wie folgt:
- Schritt A: Falten des Streifens (7) entlang seiner Länge, um eine gefaltete vordere Wand (2) und eine gefaltete hintere Wand (3) zu bilden.
- Schritt D: Quer einsetzen von Filmfalten (13) in regelmäßigen Abständen entsprechend der Breite der Beutel (1) zwischen den vorderen (8) und hinteren (9) Wänden des Streifens (7), wobei jede Falte (13) zwei in entgegengesetzte Richtungen gefaltete Falten (4) bildet, die durch einen Längsrand verbunden sind.
- Schritt E: Schweißen und Querschneiden des Streifens (7) zwischen den beiden Falten (4) jeder Falte (13), um die Verpackungsbeutel (1) herzustellen.
- Schritt F: Verschweißen der Öffnungen jedes Beutels (1) und Erzeugen von mindestens einer quer verlaufenden Schwächungslinie (15) an einer der Falten, die dazu geeignet ist, nach dem Brechen der Schwächungslinie Zugang zu einer teilweisen Füllöffnung (6) zu ermöglichen. Vor Schritt D umfasst das Verfahren folgende Schritte:
- Schritt B: Anbringen eines ersten Strangs (10) mit hermaphroditischen komplementären Kopplungsmitteln an jede der vorderen (8) und hinteren (9) Wände des Streifens (7) in der Nähe eines Längsrandes des Streifens (7). Die ersten Stränge (10) sind dazu bestimmt, einander gegenüber positioniert zu werden, wenn der Streifen (7) gefaltet wird, und werden in Längsrichtung und diskontinuierlich in regelmäßigen Abständen entlang des Streifens (7) symmetrisch auf beiden Seiten von Querlinien (12) befestigt, von denen jede zu einer Seitenkante eines Beutels (1) wird. Jeder erste Strang (10) hat eine Länge, die dem Doppelten der Dimension der teilweisen Öffnung (6) und mindestens der Breite einer Falte (4) entspricht.
- Schritt C: Anbringen eines zweiten Strangs (11) mit hermaphroditischen komplementären Kopplungsmitteln über die gesamte Breite beider Falten (4) jeder zweiten Falte (13). Der zweite Strang (11) wird so positioniert, dass er vor Schritt E gegenüber den ersten Strängen (10) positioniert werden kann.

3. Verfahren nach Anspruch 1 oder 2, das zusätzlich einen Schritt des Schwächens der ersten Stränge (10) und der zweiten Stränge (11) in quer verlaufenden Bereichen umfasst.

4. Verfahren nach Anspruch 3, bei dem das Schwächen durch Entfernen des Materials, das die ersten Stränge (10) und die zweiten Stränge (11) bildet, erfolgt.

5. Verfahren nach Anspruch 3, bei dem das Schwächen durch das Erzeugen einer Schweißnahtlinie auf den ersten Strängen (10) und den zweiten Strängen (11) erfolgt.

6. Verfahren nach Anspruch 3, bei dem das Schwächen durch das Erzeugen einer vorgeschnittenen Linie auf den ersten Strängen (10) und den zweiten Strängen (11) erfolgt.

7. Verfahren nach Anspruch 1 oder 2, bei dem die ersten Stränge (10) als vorab geschnittene Abschnitte befestigt werden.

8. Verfahren nach Anspruch 1 oder 2, bei dem die ersten Stränge (10) abgewickelt, befestigt und dann auf die gewünschte Länge quer geschnitten werden.

## Claims

1. A method of manufacturing a plurality of packaging bags (1), each comprising a front wall (2) and a back wall (3) connected by gussets (4), a bottom (5), and a partial filling opening (6). The method is performed using a technique known as the transverse technique and includes steps carried out using at least one continuous strip (7) of plastic film, as follows:
• Step A: Folding the strip (7) along its length to define a folded front wall (2) and a folded back wall (3).
• Step D: Inserting folds (13) of film, defining two gussets (4) folded in opposite directions and connected by a longitudinal edge, transversely at regular intervals corresponding to the widths of the bags (1) between the front (8) and back (9) walls of the strip (7).
• Step E: Welding and cutting the strip (7) transversely between the two gussets (4) of each fold (13) to form the packaging bags (1).
• Step F: Sealing the openings of each bag (1) and creating at least one transverse weakening line (15) on one of the gussets, adapted to provide access to a partial filling opening (6) after the weakening line is broken. Before step D, the method includes the following steps:
• Step B: Attaching a first strand (10) of hermaphroditic complementary coupling means to each of the front (8) and back (9) walls of the strip (7) near a longitudinal edge of the strip (7). The first strands (10) are intended to be positioned facing each other when the strip (7) is folded and are longitudinally and discontinuously attached at regular intervals along the strip (7) from each transverse line (12) that will become the side edge of a bag (1). Each first strand (10) has a length corresponding to the dimension of the partial opening (6) and at least half the width of a gusset (4).
• Step C: Attaching a second strand (11) of hermaphroditic complementary coupling means across the entire width of only one gusset (4) of each fold (13). The second strand (11) is positioned to be placed facing the first strands (10) before step E.

2. A method of manufacturing a plurality of packaging bags (1), each comprising a front wall (2) and a back wall (3) connected by gussets (4), a bottom (5), and a partial filling opening (6). The method is performed using a technique known as the transverse technique and includes steps carried out using a continuous strip (7) of plastic film, as follows:
• Step A: Folding the strip (7) along its length to define a folded front wall (2) and a folded back wall (3).
• Step D: Inserting folds (13) of film, defining two gussets (4) folded in opposite directions and connected by a longitudinal edge, transversely at regular intervals corresponding to the widths of the bags (1) between the front (8) and back (9) walls of the strip (7).
• Step E: Welding and cutting the strip (7) transversely between the two gussets (4) of each fold (13) to form the packaging bags (1).
• Step F: Sealing the openings of each bag (1) and creating at least one transverse weakening line (15) on one of the gussets, adapted to provide access to a partial filling opening (6) after the weakening line is broken. Before step D, the method includes the following steps:
• Step B: Attaching a first strand (10) of hermaphroditic complementary coupling means to each of the front (8) and back (9) walls of the strip (7) near a longitudinal edge of the strip (7). The first strands (10) are intended to be positioned facing each other when the strip (7) is folded and are longitudinally and discontinuously attached at regular intervals along the strip (7), symmetrically on both sides of transverse lines (12), each of which will become the side edge of a bag (1), alternating every other line (12). Each first strand (10) has a length corresponding to twice the dimension of the partial opening (6) and at least the width of a gusset (4).
• Step C: Attaching a second strand (11) of hermaphroditic complementary coupling means across the entire width of both gussets (4) of every other fold (13). The second strand (11) is positioned to be placed facing the first strands (10) before step E.

3. Method according to claim 1 or 2, further comprising an additional step of weakening the first strands (10) and the second strands (11) transversely at regions intended to be folded.

4. Method according to claim 3, wherein the weakening is performed by removing material constituting the first strands (10) and the second strands (11).

5. Method according to claim 3, wherein the weakening is performed by creating a welding line on the first strands (10) and the second strands (11).

6. Method according to claim 3, wherein the weakening is performed by creating a precut line on the first strands (10) and the second strands (11).

7. Method according to claim 1 or 2, wherein the first strands (10) are attached as precut segments.

8. Method according to claim 1 or 2, wherein the first strands (10) are unwound, attached, and then cut transversely to the desired length.
